# DEMANDE DE BREVET EUROPEEN

(11) **EP 1 961 317 A1**
(43) Date de publication de la demande: **27.08.2008**
(21) Numéro de dépôt: 08290036.6
(22) Date de dépôt: 15.01.2008
(51) Int. Cl.: A24F 17/00

(54) **Carnet de feuilles filigranes à tirages unitaire avec des cartons à rouler predecoupes**

(30) Priorité: 31.01.2007 FR 0700654
(71) Demandeur: Escobar, Antonio, 91740 Chalou-Moulineux (FR)
(72) Inventeur: Escobar, Antonio, 91740 Chalou-Moulineux (FR)

(57) **Abrégé**

L'invention concerne un dispositif pour les consommateurs de tabac à rouler. Celui-ci leurs évitent de détériorer différents supports en matières cartonnés qu'ils utilisent pour réaliser le cylindre qu'ils insèrent à l'extrémité de la feuille avant le roulage de la cigarette.

Un carnet de feuilles filigranées à tirage unitaire, avec des cartons prédécoupés unitaire à rouler situés à l'intérieur de l'emballage. Une languette permettant à l'utilisateur de les obtenir sans aucune difficulté. Il est constitué d'un emballage de feuilles gommées à tirage unitaires (Fig. 1) pour rouler les cigarettes. Il présente une rainure (4), créée sur la facette centrale (3) parallèle à la fenêtre d'extraction (21) des feuilles qui permet au rabat (5) supérieur de l'emballage de s'introduire, offrant une fermeture permanente de celui-ci. Il comporte également sur sa partie inférieure (23), un orifice (2) quadrilatère à angle droit permet l'introduction de la languette (12).

A l'intérieur de l'emballage (Fig. 1) sont insérés dans un logement (22) des cartons prédécoupés (13) unitaire à rouler. Une languette (12) facilite leur extraction. Ainsi quand l'utilisateur aussi bien droitier que gaucher, tirera sur la languette (12), il obtiendra les cartons (13) sans aucune difficulté.

Le dispositif selon l'invention est particulièrement destiné aux consommateurs de tabac à rouler.

## Description

La présente invention concerne un dispositif pour les consommateurs de tabac à rouler.

Le roulage des cigarettes est réalisé à l'aide d'une feuille gommée filigrané à rouler et de tabac en vrac, vendu en sachet. Pour le roulage de leurs cigarettes, les consommateurs se servent habilement de leurs mains, ou bien d'une rouleuse prévue à cet effet.

Certains d'entre eux, réalisent un cylindre en matière cartonnée souple qu'ils se procurent sur divers supports : emballages de cigarettes, tickets de transport, cartes de visite, billets de la Française des Jeux, etc..., qu'ils insèrent à l'extrémité de la feuille avant de rouler la cigarette. Celui-ci permet aux consommateurs d'éloigner les brins de tabac du bord de leurs lèvres.

Afin de réaliser leur cylindre, les consommateurs détériorent le plus souvent le rabat supérieur de l'emballage du carnet (servant de protection), ce qui entraîne la dégradation des feuilles gommées filigranées à rouler qui, soumises à des variations d'hygrométrie de l'atmosphère ambiant, ne peuvent conserver leurs propriétés physiques (la gomme ne colle plus au papier).

De plus, certaines de ces matières cartonnées sont imprimées : soit au laser, soit par jet d'encre pour des raisons publicitaires ou pour leur utilité. Ces encres que l'on retrouve sur les différents supports utilisés par les consommateurs pour le roulage des cylindres, leur apportent un risque supplémentaire lorsqu'ils fument leur cigarette car elles ne sont aucunement prévues à cet usage.

Aujourd'hui, les carnets de feuilles à tirage unitaire vendu par les buralistes, ne présentent pas de système de fermeture adapté pour la protection des feuilles filigranées.

Le dispositif selon l'invention permet de remédier à ces inconvénients.

Il comporte en effet selon une première caractéristique un emballage de feuille de papier gommé à tirage unitaire pour rouler les cigarettes. Celui-ci présente une rainure créée sur la facette centrale de l'emballage, parallèle aux fenêtres d'extraction des feuilles à rouler unitaire. De cette façon, le rabat supérieur de l'emballage vient s'y introduire, offrant une fermeture permanente du carnet et assurant ainsi une totale conservation des feuilles gommées filigranées. A l'intérieur de l'emballage, sont insérés dans un logement prévu à cet effet, des cartons prédécoupés unitaires à rouler. Une languette facilitera leur extraction. Ainsi, quand l'utilisateur (aussi bien droitier que gaucher) tirera sur la languette, il obtiendra les cartons sans aucune difficulté.

Selon deux modes particuliers de réalisation :
1) les cartons prédécoupés unitaires à rouler peuvent être conçus sous forme de feuillets individuels et positionnés sur les facettes interne ou externe du rabat supérieur du carnet. Des agrafes plastifiées peuvent être prévues pour la fixation des feuillets sur la partie supérieure du rabat de l'emballage.
2) Une pochette plastique encollée en son recto et placée sur la partie centrale externe du carnet, peut également constituer le mode d'emballage de la bande de cartons à rouler prédécoupés.

Les dessins annexés illustrent l'invention :
La figure 1 représente en perspective, le dispositif de l'invention dans lequel les cartons à rouler sont reçus intérieurement à l'emballage.
Les figures 2 et 3 représentent le dispositif en détail avec respectivement l'emballage de feuilles gommées selon l'invention position déployée et la bande de cartons prédécoupés également en position déployée.
La figure 4 représente une variante de ce dispositif dans laquelle les cartons prédécoupés sous forme de feuillets sont positionnés sur le côté intérieur du rabat de l'emballage.
La figure 5 représente une autre variante dans laquelle les feuillets sont disposés sur le côté extérieur du rabat de l'emballage.
La figure 6 représente une autre variante dans laquelle la bande de carton est disposée sur le dessous de l'emballage à l'intérieur d'une pochette plastifié, adhésive en son recto.
La figure 7 représente une variante dans laquelle les cartons peuvent également être proposé unitairement, (vrac).

En référence à ces dessins, le dispositif comporte un emballage (1) de feuilles gommées à rouler à tirage unitaire (**Fig. 1**), dans lequel est prévu un logement (22) ou sont insérés des cartons à rouler prédécoupés (13) et prés de son bord opposé au rabat (5).

En outre sur la face centrale de l'emballage (3), une rainure (4) créée parallèlement à la fenêtre (21) du tirage unitaire des feuilles à rouler, permet d'introduire le rabat supérieur (5), assurant ainsi sa fermeture permanente au pliage final. Celui-ci comporte en ces extrémités opposées, un angle en coupe perpendiculaire ou incliné (6) pour faciliter son insertion dans la dite rainure (4).

Dans la partie inférieure (23) du rabat (5), un orifice (2) quadrilatère à angles droits est prévu, qui permet d'introduire la languette (12) au pliage final.

La **figure 2** représente l'emballage déplié. Sur la partie inférieure de l'emballage (1), un rabat (9) aux extrémités parallèlement encollées (10) tend à recouvrir la totalité de la partie centrale (3) au pliage.

Sur la partie opposée du rabat (5), les rabats (8) présentent un pliage (11) en parallèle et symétrie, constituant ainsi le dit logement (22) assurant un jeu minimum, pour l'insertion ou l'extraction de la bande de cartons prédécoupés (13) (**Fig. 3**).

Les facettes externes des rabats (8) sont encollées (10), afin de recevoir au pliage le rabat (9) en son recto.

La (**Fig. 3**) représente les cartons prédécoupés unitaire à rouler. Une bande de carton (13) pliée en accordéons (14) de sorte à présenter une dimension égale ou légèrement inférieure à celle de l'emballage et perforée en sa totalité en horizontale et verticale (15), pour permettre un pré découpage unitaire (16) des cartons.

Une languette (12) réalisée en une seule opération lors de la fabrication de la bande de carton (13), constitue son mode d'extraction une fois insérée à l'intérieur de l'emballage, dans le logement (22) (entre la partie centrale (3) et la partie supérieure (23)).

A titre d'exemple non limitatif, la bande de carton aura des dimensions de l'ordre de 30 cm pour sa longueur et de 6 cm pour sa largeur. Pliés en accordéons dans sa largeur tout les 4 cm environ, les cartons à rouler auront des dimensions de l'ordre de 2 cm pour sa largeur et la hauteur.

Selon les variantes illustrées **Fig. 4** et **Fig. 5****,** les cartons unitaires à rouler prédécoupés (16) empilés sous forme de liasse (20), peuvent être positionnés sur les facettes internes ou externes du rabat (5)qui seront maintenus par moyen de fixation tels que par exemple,des agrafes plastifiées (18).

**Fig. 6****:** Sur la partie externe de l'emballage (3), opposé au rabat (5), une pochette plastifiée (19) encollée en son recto (17) peut également recevoir la bande de cartons (13).

**Fig.7** **:** Variante de présentation du produits, en sachets et de cartons (13) en vrac.

Le dispositif selon l'invention est un système 2 en 1, destiné aux consommateurs de tabacs à rouler.

## Revendications

1. Dispositif pour les consommateurs de tabac à rouler du type constitué d'un emballage de feuille de papier gommé à tirage unitaire **caractérisé en ce qu'**il comporte des bandes de cartons à rouler prédécoupés (13), une languette (12) constituant le mode d'extraction d'une bande de carton (13), des rabats (8) présentant un pliage en parallèle et symétrie (11), assurant un jeu minimum à l'insertion comme à l'extraction de la bande de carton à rouler prédécoupés (13),. une rainure (4) créée parallèlement à la fenêtre (21) du tirage unitaire des feuilles à rouler, permettant d'introduire le rabat supérieur (5), assurant ainsi sa fermeture permanente au pliage final.

2. Dispositif selon la revendication 1 **caractérisé en ce que** le rabat (5) comporte en ses extrémités supérieures un angle en coupe perpendiculaire ou incliné (6).

3. Dispositif selon la revendication 1 **caractérisé en ce que** les cartons à rouler prédécoupés, sont réalisés sous forme d'une bande de carton souple (13), pliée en accordéon (14) de sorte à présenter une dimension égale ou légèrement inférieur à celle de l'emballage, perforée en sa totalité horizontalement et verticalement (15), pour permettre un pré découpage unitaire (16).

4. Dispositif selon la revendication 1 ou 3 **caractérisé en ce que** la languette (12) est réalisée en une seule opération à la fabrication

5. Dispositif selon la revendication 1 ou 3 **caractérisé en ce que** l'emballage comporte un logement (22) de réception de la bande de cartons découpés

6. Dispositif selon la revendication 1, 3, ou 5 **caractérisé en ce que** les facettes supérieures externes sont encollées (10), afin de recevoir au pliage le recto du rabat (9).

7. Dispositif selon l'une quelconque des revendications précédentes, **caractérisé en ce que** le rabat (9) aux extrémités parallèlement encollées (10) tend à recouvrir la totalité de la partie centrale (3) au pliage.

8. Dispositif selon la revendication 1 ou 3, **caractérisé en ce que** les cartons à rouler prédécoupés sont empilés sous forme de liasse et sont positionné sur les facettes interne ou externe du rabat de fermeture (5), sous forme de feuillet individuel (20), moyen de fixation tels que par exemples : Des agrafes plastifiées (18) sur la partie supérieure.

9. Dispositif selon l'une quelconque des revendications précédentes, **caractérisé en ce que** les cartons à rouler prédécoupés (13), peuvent également être reçus sur la partie centrale externe de l'emballage (3) dans une pochette plastifiée (19) (**Fig.6**) comportant sur sont recto des parties adhésives (17).

10. Dispositif selon l'une quelconque des revendications précédentes, **caractérisé en ce que** les cartons à rouler (13), peuvent également être présentés en vrac (**Fig. 7**).
